# EUROPÄISCHE PATENTSCHRIFT

(11) **EP 1 733 471 B1**
(45) Veröffentlichungstag und Bekanntmachung des Hinweises auf die Patenterteilung: **02.09.2009**
(21) Anmeldenummer: 05707436.1
(22) Anmeldetag: 16.02.2005
(51) Int. Cl.: H02P 7/00

(54) **VORRICHTUNG ZUR ANSTEUERUNG EINES ELEKTROMOTORS, INSBESONDERE IN KRAFTFAHRZEUGEN**
DEVICE FOR CONTROLLING AN ELECTRIC MOTOR, ESPECIALLY IN MOTOR VEHICLES
DISPOSITIF POUR COMMANDER UN MOTEUR ELECTRIQUE, NOTAMMENT DANS DES AUTOMOBILES

(30) Priorität: 26.02.2004 DE 102004009307
(43) Veröffentlichungstag der Anmeldung: 20.12.2006
(73) Patentinhaber: Bayerische Motoren Werke Aktiengesellschaft, 80809 München (DE)
(72) Erfinder: KRIMMER, Stefan, 85229 Markt Indersdorf (DE)
(86) Internationale Anmeldenummer: PCT/EP2005/001569
(87) Internationale Veröffentlichungsnummer: WO 2005/083878

(56) Entgegenhaltungen:
- EP-A- 0 717 172
- PATENT ABSTRACTS OF JAPAN Bd. 2003, Nr. 12, 5. Dezember 2003 (2003-12-05) & JP 2003 235291 A (CANON INC), 22. August 2003 (2003-08-22)

## Beschreibung

Die Erfindung bezieht sich auf eine Vorrichtung zur Ansteuerung eines Elektromotors, insbesondere in Kraftfahrzeugen, nach dem Oberbegriff des Patentanspruchs 1. EP0717172 beschreibt eine Vorrichtung mit den Merkmalen des Oberbegriff des Anspruchs 1. Eine derartige Vorrichtung ist beispielsweise im Zusammenhang mit dem elektromotorisch verstellbaren Stellglied zur Einstellung eines variablen Ventilhubes bei BMW Valvetronic Brennkraftmaschinen bekannt.

Anhand von Fig. 2 wird schematisch kurz die Funktionsweise derartiger Valvetronic Brennkraftmaschinen erläutert. Eine Nockenwelle 1, beispielsweise die den Einlassventilen zugeordnete Nockenwelle, betätigt die Ventile 2 nicht direkt, sondern über einen Zwischenhebel 4. Ein in Fig. 2 nicht dargestellter Elektromotor (z. B. Elektromotor M in Fig. 1) treibt ein Stellglied 3 in Form einer Exzenterwelle an, die auf den Zwischenhebel 4 einwirkt und hierüber den Ventilhub der Ventile 2 ändert. Der Elektromotor wird von einem elektronischen Steuergerät, z. B. dem elektronischen Brennkraftmaschinensteuergerät, angesteuert. Üblicherweise findet bei in Betrieb genommenem Steuergerät eine Regelung des Elektromotors in Abhängigkeit von der Abweichung der Ist-Einstellung von der Soll-Einstellung des Stellglieds 3 statt. Die Ist-Einstellung des Stellgliedes 3 wird im Steuergerät mittels eines Sensors erfasst.

Aufgabe der Erfindung ist, eine derartige Vorrichtung im Hinblick auf die Ansteuerung des Elektromotors zu verbessern, wenn eine Regelung nicht möglich ist.

Diese Aufgabe wird erfindungsgemäß durch eine Vorrichtung nach Patentanspruch 1 gelöst. Eine vorteilhafte Weiterbildung ist der Gegenstand des abhängigen Anspruchs.

Der Erfindung liegt die Erkenntnis zugrunde, das eine Regelung nicht möglich ist, wenn das Steuergerät nicht mehr, z. B. bei einem Reset, bzw. noch nicht, z. B. kurz nach einem Reset oder zu Beginn des Einschaltvorganges beim Starten der Brennkraftmaschine, vollständig in Betrieb genommen ist. Grund hierfür sind die üblicherweise durchgeführten Hardware- und Software-Initialisierungsroutinen bei Inbetriebnahme eines intelligenten Steuergeräts, das einen Mikroprozessor enthält und ein Programm ausführt. Die volle Funktionsfähigkeit eines derartigen Steuergeräts, die üblicherweise Voraussetzung für die Durchführung von elektronischen Regelungsvorgängen sind, ist erst nach Beendigung dieser Initialisierungsroutinen gewährleistet.

Erfindungsgemäß wird demnach, zumindest so lange, wie ein Regelungsvorgang im Hinblick auf ein bestimmtes Stellglied nicht möglich ist, da beispielsweise seine Ist-Einstellung noch nicht ermittelbar ist, das Stellglied, falls es selbst ein Elektromotor ist, bzw. der das Stellglied ansteuernde Elektromotor zum Abbremsen des Stellglieds kurzgeschlossen. Dieser Kurzschluss wird sobald wie möglich nach dem Einschalten des Steuergeräts vorgenommen: Der Erfindungsgegenstand definiert die erste Initialisierungsroutine unmittelbar nach dem Einschalten des Steuergeräts, nach der der Mikroprozessor seine Ausgänge durchschalten kann, als Hardware-Initialisierungsroutine. Der Abschluss der Hardware-Initialisierungsphase ist also der früheste Zeitpunkt, zu dem zumindest eine Steuerung eines Aktuators, wie z.B. des Elektromotors, durchgeführt werden kann. Erfindungsgemäß wird zu diesem Zeitpunkt durch entsprechendes Durchschalten der hierfür notwendigen Ausgänge des Mikroprozessors der Elektromotor kurzgeschlossen, um ihn abzubremsen. Der Kurzschluss des Elektromotors ist vorzugsweise die erste Aktion, die vom Mikroprozessor durchgeführt wird, um ein unkontrolliertes Ansteuern des Elektromotors zu verhindern.

### Anhand der Zeichnung wird die Erfindung noch näher erläutert. Es zeigt

Fig. 1 eine mögliche Schaltungsanordnung, die für die Durchführung der Erfindung besonders geeignet ist,
Fig. 2 eine besonders vorteilhafte Anwendung für die Erfindung (wie weiter oben bereits beschrieben) und
Fig. 3 eine Zeitachse mit der Kennzeichnung der für die Erfindung relevanten Initialisierungsroutinen im Steuergerät.

Fig. 1 zeigt einen Elektromotor M, der mittels eines in einem hier nicht dargestellten Steuergerät enthaltenen Mikroprozessors P über dessen Ausgänge A1 bis A4 angesteuert wird. Das Steuergerät enthält weiterhin die elektronischen Schalter S1 bis S4 (sogenannte Endstufen), die über die Schaltzustände an den Ausgängen A1 bis A4 des Mikroprozessors P schaltbar sind.

Soll bei einem üblichen Regelungsvorgang in Abhängigkeit von der Ist-Einstellung eines Stellgliedes der Elektromotor M in eine erste Richtung drehen, werden über die Ausgänge A1 und A4 die Schalter S1 und S4 durchgeschaltet, so dass der Anschlusspol L1 des Elektromotors M mit Plus U₊ und der Anschlusspol L2 des Elektromotors M mit Masse verbunden ist. Soll der Elektromotor M in eine zweite (in die andere) Richtung drehen, werden über die Ausgänge A2 und A3 die Schalter S2 und S3 durchgeschaltet, so dass der Anschlusspol L1 des Elektromotors M mit Masse und der Anschlusspol L2 des Elektromotors M mit Plus U₊ verbunden ist.

In Fig. 3 ist auf der Zeitachse t dargestellt, wie im Steuergerät ab einem Zeitpunkt t1, zu dem z. B. das Steuergerät nach einem Reset wieder in Betrieb genommen wird, zuerst eine Hardware-Initialisierungsroutine Z1 und ab dem Ende der Hardware-Initialisierungsroutine Z1 zum Zeitpunkt t2 eine Software-Initialisierungsroutine Z2 bis zum Zeitpunkt t3 durchgeführt wird.

Erst zum Zeitpunkt t3 ist die volle Funktionsfähigkeit des Steuergeräts gegeben. Aber bereits zum Zeitpunkt t2 kann der Mikroprozessor den Elektromotor M unabhängig von der Ist-Einstellung des Stellgliedes 3 durch das Herstellen eines definierten Schaltzustands seiner der Ansteuerung des Elektromotors M zugeordneten Ausgänge A1 bis A4 kurzschließen. Dazu schaltet er vorzugsweise die Ausgänge A3 und A4 durch und verbindet damit die beiden Anschlusspole L1 und L2 des Elektromotors M mit Masse.

## Patentansprüche

1. Vorrichtung zur Ansteuerung eines Elektromotors (11), insbesondere in Kraftfahrzeugen, zur Einstellung eines durch den Elektromotor (11) bewegten Stellgliedes (3) in Abhängigkeit von der Abweichung einer Ist-Einstellung von einer Soll-Einstellung des Stellgliedes mit einem Steuergerät, das einen Mikroprozessor (P) enthält, der nach einem Einschalten des Steuergeräts zumindest in einem ersten Schritt eine Hardware-Initialisierungsroutine (Z1) und gegebenenfalls in einem zweiten Schritt eine Software-Initialisierungsroutine (Z2) durchführt, bevor im Steuergerät die Ist-Einstellung des Stellgliedes (3) ermittelbar ist, **dadurch gekennzeichnet, dass** der Mikroprozessor (P) derart ausgestaltet ist, dass er den Elektromotor (M) unabhängig von der Ist-Einstellung des Stellgliedes (3) unmittelbar nach (t2) der Hardware-Initialisierungsroutine (Z1) durch das Herstellen eines definierten Schaltzustands seiner der Ansteuerung des Elektromotors (M) zugeordneten Ausgänge (A1, A2, A3, A4) bis zum Ende der an die Hardware-Initialisierungsroutine (Z1) unmittelbar anschließenden Software-Initialisierungsroutine (Z2) kurzschließt.

2. Vorrichtung nach Patentanspruch 1, **dadurch gekennzeichnet, dass** der Mikroprozessor die Ausgänge (A3, A4) durchschaltet, durch die die beiden Anschlusspole (L1, L2) des Elektromotors (M) mit Masse verbunden werden.

## Claims

1. A device for activating an electric motor (M), especially in motor vehicles, to adjust an actuator (3) moved by the electric motor (M) as a function of the deviation of an actual adjustment from a desired adjustment of the actuator with a control apparatus, which contains a microprocessor (P), which, after the control apparatus has been switched on, at least in a first step, carries out a hardware initialisation routine (Z1) and optionally, in a second step, carries out a software initialisation routine (Z2), before the actual adjustment of the actuator (3) can be determined in the control apparatus, **characterised in that** the microprocessor (P) is configured in such a way that, independently of the actual adjustment of the actuator (3), it short-circuits the electric motor (M) directly after (t2) the hardware initialisation routine (Z1) by the production of a defined switching state of its outputs (A1, A2, A3, A4) associated with the activation of the electric motor (M) until the end of the software initialisation routine (Z2) immediately following the hardware initialisation routine (Z1).

2. A device according to claim 1, **characterised in that** the microprocessor enables the outputs (A3, A4), by means of which the two terminal poles (L1, L2) of the electric motor (M) are connected to earth.

## Revendications

1. Dispositif de commande d'un moteur électrique (11) notamment d'un véhicule automobile pour régler un organe d'actionnement (3) déplacé par le moteur électrique (11) en fonction de l'écart entre un réglage réel et un réglage de consigne de l'organe d'actionnement par un appareil de commande comportant un microprocesseur (P) qui, après la mise en marche de l'appareil de commande, au moins dans une première étape, effectue une routine d'initialisation des circuits (Z1) et le cas échéant dans une seconde étape, une routine d'initialisation (Z2) des programmes avant de déterminer le réglage réel de l'organe d'actionnement (3) dans l'appareil de commande,
**caractérisé en ce que**
le microprocesseur (P) est conçu pour court-circuiter le moteur électrique (M) indépendamment du réglage réel de l'organe d'actionnement (3), directement après (t2) la routine d'initialisation des circuits (Z1) en établissant un état de commutation défini de ses sorties (A1, A2, A3, A4) associées à la commande du moteur électrique (M) jusqu'à la fin de la routine d'initialisation de programme (Z2) qui fait directement suite à la routine d'initialisation des circuits (Z1).

2. Dispositif selon la revendication 1,
**caractérisé en ce que**
le microprocesseur commute les sorties (A3, A4) par lesquelles les deux pôles de raccordement (L1, L2) du moteur électrique (M) sont reliés à la masse.
